# FASCICULE DE BREVET EUROPEEN

(11) **EP 0 165 282 B1**
(45) Date de publication et mention de la délivrance du brevet: **16.09.1987**
(21) Numéro de dépôt: 85900131.5
(22) Date de dépôt: 04.12.1984
(51) Int. Cl.: F15B 5/00

(54) **CAPTEUR PNEUMATIQUE POUR LA COMMANDE DE CYCLES PNEUMATIQUES**
PNEUMATISCHER FÜHLER FÜR PNEUMATISCHE STEUERUNGEN
PNEUMATIC SENSOR FOR THE CONTROL OF PNEUMATIC CYCLES

(30) Priorité: 09.12.1983 FR 8319798
(43) Date de publication de la demande: 27.12.1985
(73) Titulaire: Legris-Société Anonyme dite, F-35014 Rennes Cedex (FR)
(72) Inventeur: LEGRIS, André, F-35000 Rennes (FR); LEVENEZ, Yves, F-77530 Vaux Le Penil (FR)
(74) Mandataire: Dubreuil, Annie (FR)
(86) Numéro de dépôt international: FR8400284
(87) Numéro de publication internationale: WO8502659

## Description

La présente invention a pour objet un capteur pneumatique pour la commande de cycles pneumatiques.

On connaît des capteurs pneumatiques faisant l'objet notamment du GB-A 1 428 887 dans lesquels on utilise une trompe à vide alimentée à l'entrée par un circuit d'air comprimé et reliée à la sortie à un ajutage de fuite dont l'obturation provoque une montée en pression dans la trompe qui est transmise à un relai pneumatique susceptible de transmettre un signal pneumatique. L'espace compris entre les gicleurs de la trompe est relié à un orifice de sortie émettant le signal de commande. Toutefois le relai pneumatique est très complexe et comprend un ensemble de membranes et clapets.

Pour remédier à cet inconvénient on utilise suivant l'invention un dispositif très simplifié donnant de très bons résultats.

Conformément à l'invention l'espace compris entre les gicleurs de la trompe est relié d'autre part à un clapet de mise à l'air libre qui ouvert pendant la fuite d'éjection, admet la pression atmosphérique dans l'espace, l'orifice de sortie et le conduit amenant le signal de commande au composant pneumatique, empêchant la création d'une dépression et qui est fermé pendant l'obturation de la fuite, la pression d'alimentation refoulant et s'établissant dans la sortie, le conduit formant ainsi le signal de pression pneumatique.

Le dispositif suivant l'invention permet donc de remplacer un relai ou une cellule «oui» par un clapet annulant la dépression de la trompe à vide et permettant ainsi de façon simple l'emploi d'une trompe pour l'émission d'un signal de pilotage d'un composant pneumatique.

Le dispositif présente une grande simplicité car il permet l'utilisation de raccords au lieu d'appareils complexes avec des membranes des sièges et des clapets multiples.

La montée en pression et le signal sont obtenus par l'obturation du circuit de fuite qui peut être un simple orifice mais également des contacteurs à fuite de tous types.

Le circuit de fuite peut être intégré aux appareils interrupteur de fin de course à signal mais il peut être également commandé electriquement ou pneumati- quement.

Le signal émis par le capteur peut actionner à distance tous les appareils distributeurs classiques de tous les types.

Le signal pneumatique émis peut être intégré à l'appareil et il peut être transformé en signal électrique.

Enfin le dispositif permet une rapidité de dépilotage par aspiration limitée.

D'autres caractéristiques et avantages de l'invention seront mieux compris à la lecture de la description qui va suivre de plusieurs modes de réalisation et en se référant aux dessins annexés, sur lesquels:
la figure 1 est une vue en coupe d'un capteur pneumatique suivant l'invention relié à un circuit pneumatique comportant un vérin et son distributeur et aussi un autre distributeur;
la figure 2 est une vue en coupe d'une variante de realisation d'un capteur pneumatique suivant l'invention;
la figure 3 est une vue d'un circuit pneumatique comportant un capteur en forme de raccord;
la figure 4 est une vue en élévation d'un capteur sous forme de raccord banjo;
les figures 5 et 6 sont des vues d'un circuit pneumatique muni du capteur représenté à la figure 4;
la figure 7 est une vue en élévation d'un capteur sous forme de raccord en T;
la figure 8 est une vue d'un circuit pneumatique muni du capteur représenté à la figure 7;
la figure 9 est une vue en coupe d'un mode de réalisation de l'ajutage de fuite;
les figures 10 et 1 Oa sont des vues en coupe d'un ajutage de fuite comportant un clapet et une commande à bille;
les figures 11 et 11 a sont des vues en coupe d'un capteur comportant un moyen d'obturation de l'ajutage de fuite muni d'un galet de commande;
les figures 12 et 12a sont des vues en coupe d'un capteur intégré à un appareil avec un ajutage de fuite et un obturateur;
la figure 13 est une vue en coupe d'un distributeur muni de capteurs pneumatiques intégrés;
la figure 14 est une vue en coupe d'un distributeur comportant un capteur intégré commandant par un moyen électrique, l'obturation de la fuite;
la figure 15 est une vue en coupe d'un capteur sous forme de raccord commandant par un moyen électrique, l'obturation de la fuite;
la figure 16 est une vue en coupe d'un capteur comportant un signal de sortie électrique.

A la figure 1 on a représenté un mode de réalisation d'un capteur pneumatique suivant l'invention qui comprend un corps 1 présentant la forme d'un raccord et comportant intérieurement une trompe à vide constituée d'un gicleur 2 de faible diamètre et d'un gicleur 3 de diamètre plus grand que le gicleur 2, un espace 4 étant prévu entre les deux gicleurs.

Le gicleur 2 débouche dans une tubulure filetée 5 qui est reliée par un conduit 6 à une source de fluide sous pression 7 soit au fluide s'échappant du vérin par l'intermédiaire d'un distributeur 8 alimentant un vérin 9 comportant un piston 9a.

Le gicleur 3 débouche dans une tubulure filetée 10 qui est reliée par un conduit à un ajutage de fuite 11 d'où il s'échappe un jet d'air et qui peut être obturé par un organe d'obturation 12 monté à l'extrémité de la tige 9b du vérin 9. L'espace 4 situé entre les gicleurs de la trompe est relié d'une part à un siège de clapet 13 présentant des orifices 13!!, susceptibles d'être obturés par une rondelle élastique mince 13b formant clapet à sens unique et il débouche d'autre part dans une tubulure filetée 14 de sortie d'un signal de commande elle-même reliée par un conduit 15 à à un organe à commander notamment un distributeur 16.

Le capteur fonctionne de la manière suivante:
Lorsque le conduit 6 est relié à la source de fluide sous pression 7 et que l'organe obturateur 12 se trouve dans la position représentée à la figure 1 le fluide s'échappe par l'ajutage 11 vers l'atmosphère et la trompe à vide 2, 3, fonctionne normalement assurant l'ouverture du clapet 13 qui est relié à l'atmosphère, la dépression de la trompe à vide ne peut donc se créér, le conduit 15 reste donc à la pression atmosphérique sensiblement et aucune action de pression ou dépression n'agit par le conduit 15, donc aucun signal pneumatique n'agit sur le distributeur 16 qui reste stable. Il faut en effet éviter «d'aspirer» les tiroirs de distributeurs, ceux-ci ne devant être que poussés par un signal de pression. Ceci est bien réalisé par l'invention grâce au clapet de mise à l'atmosphère 13b.

Le piston 9a se déplaçant suivant la flèche F lorsqu'il arrive en fin de course l'organe obturateur 12 vient obturer l'ajutage 11 de telle sorte que la pression du fluide refoule et augmente dans l'espace 4 de la trompe et que le clapet 13b se ferme. La pression se propage dans le conduit 15 donnant un signal de pression qui commande le distributeur 16 dont le tiroir change de position. Pendant la course tige rentrante du vérin 9, (en sens inverse de la flèche F) la trompe 2, 3 est à nouveau alimentée par l'air s'échappant du vérin vers l'atmosphère; la trompe à vide accélère le dépilotage du distributeur 16 jusqu'à ce que la pression égale la pression atmosphérique, le clapet 13b se trouvant automatiquement sur l'atmosphère à la moindre dépression. Le dépilotage est donc bien plus rapide que par une vidange naturelle. Le circuit 15 retrouve très rapidement sensiblement la pression atmosphérique.

ln en serait de même dans le cas d'une alimentation permanente à l'entrée 17, le schéma représenté permettant de limiter la durée de la fuite à la seule durée de l'alimentation du vérin et ainsi de limiter la consommation d'air de fuite.

A la figure 2 on a représenté une variante de réalisation d'un capteur dans lequel un moyen d'amplification du signal permet le pilotage simultané et rapide de plusieurs distributeurs. Ce moyen d'amplification du signal comprend un canal 18 en liaison d'un côté avec la tubulure 5 d'entrée d'alimentation et de l'autre côté avec une chambre 19 reliée par un canal 20 à la tubulure 24 du signal de sortie.

L'orifice du canal 18 est obturé par la partie centrale d'une membrane 21 ou d'un piston soumise à l'action d'un ressort 22 en appui contre un corps de soupape 23. Lors de l'obturation de l'ajutage 11 de fuite du fluide la pression dans le capteur, agissant sur la totalité de la membrane 21 ouvre le canal 18 libérant une quantité importante de fluide en provenance de l'entrée d'air comprimé vers la sortie de pilotage 14 à travers la chambre 19 et le canal 20 qui lui est relié.

A la figure 3 on a représenté un capteur en forme de raccord dans lequel le corps 24 qui comporte un conduit de passage 25 dont l'entrée 5 est reliée à la source de fluide sous pression 7 par le distributeur 8, ledit conduit 25 étant relié à la trompe 2, 3 et présentant une sortie de fluide sous pression qui est reliée par un conduit 26 à l'une des chambres du vérin 9. La tubulure 4 émettant le signal de commande est reliée par un conduit 27 à l'entrée du moyen de commande du vérin 8.

A la figure 4 on a représenté un capteur qui est constitué d'un raccord banjo 31 et d'une vis 28 montée directement dans un trou taraudé 29 d'un appareil 30 qui alimente le relai et le vérin en fluide comprimé. Le banjo 31 capteur est surmonté d'un banjo simple 32. Le circuit direct d'alimentation passe par 32 et le capteur 31 est alimenté en dérivation.

Dans le mode de réalisation de la figure 5, la vis 28 est montée sur le distributeur 8, et le corps 31 présente une tubulure 10 reliée à l'ajutage de fuite 11 et une tubulure 14 de sortie de signal reliée à l'entrée commandant le distributeur 8 par le conduit 27.

L'autre corps 32 relie l'entrée de fluide sous pression par une tubulure 33, au conduit 26 d'alimentation de l'une des chambres du vérin 9.

Dans le mode de réalisation de la figure 6, la vis 28 est montée sur le corps du vérin, le corps 31, étant reliée par sa tubulure 10 à l'ajutage de fluide 11, et la tubulure 14 de sortie du signal de commande au distributeur 8 par un conduit 27. L'autre corps 32 est relié par un conduit 26 au distributeur 8.

A la figure 7 on a représenté un corps de raccord en forme de T qui est analogue à celui de la figure 1, mais dans lequel les gicleurs 2 et 3 de la trompe sont réalisés directement dans le corps et ledit corps 1 du capteur est associé à un raccord 34 en T pour assurer le contrôle du fonctionnement du vérin 9 (fig. 8).

A la figure 7 les sorties sont des branchements instantanés pour tubes.

A la figure 9 on a représenté un mode de réalisation d'un ajutage de fuite 11 qui est réalisé dans une plaque 35 d'un appareil et qui est relié par un conduit 36 à la tubulure 10 du relai.

Sur la plaque 35 se déplace un organe 37 lié à un moyen de commande et qui est susceptible d'obturer l'orifice de l'ajutage de fuite 11 suivant un procédé connu mais dans l'invention associé pour interrompre la fuite.

Aux figures 10, 10a on a représenté un ajutage de fuite 11 qui est obturé par un clapet 37 soumis à l'action de ressorts et comportant une bille 38 qui coopère avec un organe mobile 39 solidaire notamment d'une tige de vérin suivant un procédé connu, mais dans l'invention associé à celle-ci pour l'interruption de la fuite.

Aux figures 11, 11 a, on a représenté un moyen d'obturation de l'ajutage de fuite qui est intégré au corps du capteur. Dans ce cas l'ajutage de fuite 11 a son ouverture contrôlée par un clapet 40 commandé par un levier 42 contre l'action d'un ressort 41, ledit levier 42 étant articulé autour d'un axe 43 sur le corps 1 du capteur et portant à son autre extrémité un galet 44, coopérant avec un organe mobile 45 en forme de came, afin d'ouvrir et de fermer l'orifice de l'ajutage 11.

Aux figures 12 et 1 2a, on a représenté un capteur qui est intégré à l'extrémité du corps 46 d'un appareil quelconque, ledit corps 46 étant situé en regard d'un organe obturateur 47 qui en coulissant sur ce dernier vient obturer l'ajutage 11 de fuite.

A la figure 13 on a représenté un distributeur comprenant un corps 48 dans lequel est monté coulissent und tiroir 49 et qui comporte à ses deux extrémités des capteurs contrôlant le déplacement du tiroir. En effet, les conduits 14 délivrant un signal de commande lors de l'obturation des ajutages de fuite 11, débouche en regard des extrémités du tiroir 49 afin de déplacer celui-ci à droite ou à gauche. Les orifices d'entrée des capteurs sont reliés par des conduits 50, 50a à l'orifice d'entrée de fluide dans le corps 48 du distributeur. Lobturation du circuit de fuite peut être faite tout le long du circuit 11. En particulier une commande «manuelle» peut être implantée sur le circuit 11 en plus du circuit de fuite. La commande manuelle obturant le circuit. Le signal pneumatique est transmis par le conduit 14 au distributeur.

A la figure 14 on a représenté un capteur monté à l'une des extrémités du distributeur comme à la figure 13, toutefois l'ouverture et la fermeture de l'ajutage de fuite 11 sont contrôlées par un clapet 51 qui est en métal magnétique actionné dans le sens de la fermeture par un électro-aimant 52 relié à un circuit électrique.

A la figure 14 comme à la figure 15 on peut obtenir facilement une commande manuelle du signal en bouchant la fuite avec le doigt; on peut aussi pousser le clapet 51 sur son siège pour l'obturation de la fuite. Le clapet 51 peut aussi être équipé d'un bouton poussoir pour faciliter la manoeuvre au doigt. Une protection de la fuite peut aussi être prévue pour éviter des manoeuvres manuelles intempestives.

Sur l'aspiration, il peut aussi être utile de disposer une protection contre le bouchage des trous du siège de clapet 13, avec les doigts, ce qui procurerait une aspiration intempestive des tiroirs de distributeur. Une filtration de l'air peut aussi être nécessaire à la propreté du siège du clapet.

A la figure 15 on a représenté un capteur dont le corps 1 est susceptible d'être branché sur un conduit d'entrée de fluide par ses tubulures filetées 5, 5a. Comme dans l'exemple précédent l'ajutage de fuite 11 est contrôlé par un clapet 51 actionné dans le sens de la fermeture par un électro-aimant 52. Le signal pneumatique part par la tubulure 14.

A la figure 16 on a représenté un capteur dont le corps 1 reçoit une enceinte 53 dans laquelle est disposé un contacteur 54 dont l'organe de commande 55 est en appui contre une membrane déformable 56 obturant une chambre 57 dans laquelle débouche un conduit 14 émettant un signal de pression lors de l'obturation de l'ajutage 11.

De ce fait il se produit une déformation de la membrane 56 qui actionne l'organe 55 du contacteur 54 lequel émet un signal électrique correspondant au signal pneumatique du capteur.

Les figures 15 et 16 constituent ce que l'on appelle actuellement des interfaces électro-pneumatiques, transformant grâce à l'invention le signai pneumatique en signal électrique et réciproquement.

L'invention trouve son domaine dans la commande des cycles des vérins pneumatiques, et dans le contrôle pneumatique des cycles de machines.

Il existe quatre possibilités de combiner les appareils avec le dispositif suivant l'invention:
1 ° - Le circuit de fuite peut être soit intégré aux appareils, soit obturé à distance.
2° Le signai émis par le capteur peut soit être intégré aux appareils, soit commander un organe à distance.

Bien entendu l'invention n'est pas limitative et l'homme de l'art pourra y apporter des modifications sans sortir du domaine de l'invention.

## Revendications

1. Capteur pneumatique pour la commande de cycles pneumatiques, dans lequel une trompe à vide (2, 3, 4) est alimentée à l'entrée (5) par un circuit d'air comprimé et reliée à la sortie (10) à un ajutage de fuite (11) dont l'obturation provoque une montée en pression dans la trompe utilisée comme signal de commande d'un composant pneumatique (16) et l'espace (4) compris entre les gicleurs (2, 3) de la trompe est relié d'une part à un orifice de sortie 14 émettant le signal de commande, caractérisé en ce que l'espace (4) est relié d'autre part à un clapet (13b) de mise à l'air libre qui ouvert, pendant la fuite d'éjection, admet la pression atmosphérique dans l'espace (4), l'orifice de sortie (14) et le conduit (15) amenant le signal de commande au composant pneumatique (16), empêchant la création d'une dépression et qui est fermé pendant l'obturation de la fuite, la pression d'alimentation refoulant et s'établissant dans l'orifice de sortie (14), le conduit (15), formant ainsi le signal de pression pneumatique.

2. Capteur suivant la revendication 1, caractérisé en ce que le capteur est constitué d'un corps (1) présentant trois orifices de raccordement (5, 10, 14) reliés respectivement à l'entrée d'air comprimé, à l'ajutage de fuite (11) et au conduit de sortie (15) émettant le signal de commande, ledit corps renfermant les deux gicleurs (2, 3) de la trompe à vide entre lesquels est prévu l'espace (4) qui est relié d'un côté à un orifice dans lequel est monté le clapet (13b) et de l'autre côté à l'orifice (14) émettant le signal de commande.

3. Capteur suivant la revendication 2, caractérisé en ce que dans le corps (1), est monté un amplificateur de débit du signal de commande, constitué d'une soupape (21, 22, 23), à une membrane (21 ), ou piston obturant un conduit ( 18, 21 de dérivation débouchant d'un côté à l'orifice (5) d'entrée d'air comprimé et de l'autre côté à l'orifice (14) du signal de commande.

4. Capteur suivant la revendication 2, caractérisé en ce que le corps (1) comporte un conduit de passage (25) d'air comprimé et dont l'une des extrémités est reliée à un distributeur (8) et dont l'autre extrémité est reliée à l'une des chambres d'un vérin (9), ledit conduit étant relié dans sa partie centrale aux gicleurs (2, 3) de la trompe.

5. Capteur suivant la revendication 2, caractérisé en ce que le corps (1) est constitué d'un raccord banjo double dont la vis (28) est fixée sur l'appareil utilisateur et raccordée à l'entrée d'air comprimé, l'un des corps (31) du banjo renfermant la trompe à vide (2, 3, 4) et le clapet (13b) de mise à l'air libre et comportant un orifice d'entrée d'air comprimé, un orifice de sortie du signal de commande et un orifice relié à l'ajutage de fuite, l'autre corps (32) étant relié à une entrée et une sortie d'air comprimé alimentant un autre appareil.

6, Capteur suivant la revendication 2, caractérisé en ce que sur le corps ( 1 ) du capteur est monté un clapet (40) contrôlant l'ouverture de l'ajutage (11) de fuite, ledit clapet (40), étant commandé par un levier (42) articulé (en 43) sur le corps (1) et présentant à l'une de ses extrémités un galet (44) coopérant avec un organe mobile (45).

7. Capteur suivant la revendication 2, caractérisé en ce que les corps (1) de deux capteurs sont intégrés aux deux extrémités du corps (48) du distributeur et les orifices d'entrée d'air comprimé sont reliés par un conduit (50) à l'entrée d'air comprimé du distributeur (48,49), les orifices (14) délivrant les signaux de sortie débouchant à chaque extrémité du tiroir du distributeur (49).

8. Capteur suivant l'une des revendications 1 à 7, caractérisé en ce que l'obturation de l'orifice de l'ajutage (11) de fuite est contrôlé par un clapet (51), commandé par un moyen électrique (52) ou pneumatique, ou manuel.

9. Capteur suivant l'une des revendications 1 à 7, caractérisé en ce que le signal de commande pneumatique agit sur un moyen (53, 55, 56), transformant le signal pneumatique en signal électrique.

## Patentansprüche

1. Pneumatischer Fühler für die Steuerung pneumatischer Zyklen, worin eine Evakuier-Strahlpumpe (2, 3, 4) am Eingang (5) aus einem Druckluftkreis gespeist wird und am Ausgang (10) an eine Leckströmungsdüse (11) angeschlossen ist, deren Verschliessen einen Druckanstieg in der Strahlpumpe hervorruft, weicher als Steuersignal für ein pneumatisches Bauteil (16) verwendet wird, wobei der Raum (4) zwischen den Spritzdüsen (2, 3) der Strahlpumpe einerseits angeschlossen ist an eine Auslassöffnung (14), welche das Steuersignal abgibt, dadurch gekennzeichnet, dass der Raum (4) andererseits angeschlossen ist an ein Ventil (13b) zum Öffnen an die freie Luft, welches im offenen Zustand während des Ausspritzens der Leckströmung Atmosphärendruck in den Raum (4), die Austrittsöffnung (14) und die Leitung (15), welche das Steuersignal dem pneumatischen Bauteil (16) zuführt, eintreten lässt, wobei die Erzeugung eines Unterdrucks verhindert wird, und welches während der Absperrung der Leckströmung geschlossen ist, wobei der Speisedruck gestaut wird und sich in der Auslassöffnung (14) und der Leitung (15) aufbaut, um so das pneumatische Drucksignal zu bilden.

2. Fühler nach Anspruch 1, dadurch gekennzeichnet, dass der Fühler gebildet ist aus einem Körper (1), welcher drei Anschlussöffnungen (5, 10, 14) aufweist, die mit dem Drucklufteinlass bzw. der Leckströmungsdüse (11) bzw. mit der Auslassleitung (15) verbunden sind, welche das Steuersignal ausgibt, wobei der genannte Körper die zwei Spritzdüsen (2, 3) der Evakuier-Strahlpumpe umfasst, zwischen weichen ein Raum (4) vorgesehen ist, der auf einer Seite mit einer Öffnung verbunden ist, worin das Ventil (13b) angeordnet ist, und auf der anderen Seite mit der Öffnung (14), welche das Steuersignal abgibt.

3. Fühler nach Anspruch 2, dadurch gekennzeichnet, dass in dem Körper (1) ein Steuersignal-Durchsatz-Verstärker angebracht ist, welcher aus einem Ventil (21, 22, 23) mit einer Membran (21) oder einem Kolben gebildet ist, wodurch eine Zweigleitung (18, 21) verschlossen wird, die auf einer Seite an der Drucklufteinlassöffnung (5) mündet und an der anderen Seite an der Steuersignalöffnung (14) mündet.

4. Fühler nach Anspruch 2, dadurch gekennzeichnet, dass der Körper (1) eine Druckluft-Durchgangsleitung (25) umfasst, deren eines Ende an einen Verteiler (8) angeschlossen ist und deren anderes Ende mit einer der Kammern eines Arbeitszylinders (9) verbunden ist, wobei die genannte Leitung in ihrem mittleren Teil an die Spritzdüsen (2, 3) der Strahlpumpe angeschlossen ist.

5. Fühler nach Anspruch 2, dadurch gekennzeichnet, dass der Körper (1) aus einem doppelten Banjo-Anschluss gebildet ist, dessen Schraube (28) an dem Benutzergerät befestigt und an den Druckluftanschluss angeschlossen ist, wobei einer der Körper (31) des Banjos die Evakuier-Strahlpumpe (2, 3, 4) und das Ventil (1 3b) zum Öffnen an die freie Luft umschliesst sowie eine Drucklufteinlassöffnung, eine Steuersignalauslassöffnung und eine Öffnung aufweist, welche an die Leckströmungsdüse angeschlossen ist, wobei der andere Körper (32) an einen Drucklufteinlass und -auslass angeschlossen ist, weicher ein anderes Gerät speist.

6. Fühler nach Anspruch 2, dadurch gekennzeichnet, dass an dem Körper (1) des Fühlers ein Ventil (40) angebracht ist, weiches die Öffnung der Leckströmungsdüse (11) steuert, wobei dieses Ventil (40) durch einen Hebel (42) gesteuert wird, der (bei 43) an dem Körper (1) angelenkt ist und an einem seiner Enden eine Rolle (44) aufweist, die mit einem beweglichen Organ (45) zusammenwirkt.

7. Fühler nach Anspruch, dadurch gekennzeichnet, dass die Körper (1) von zwei Fühlern an den beiden Enden des Körpers (48) des Verteilers integriert sind und die Drucklufteinlassöffnungen über eine Leitung (50) mit dem Drucklufteinlass der Verteilers (48, 49) verbunden sind, wobei die Öffnungen (14), welche die Ausgangssignale abgeben, an jedem Ende des Verteilerschiebers (49) ausmünden.

8. Fühler nach einem der Ansprüche 1 bis 7, dadurch gekennzeichnet, dass das Verschliessen der Öffnung der Leckströmungsdüse (11) durch ein Ventil (51) gesteuert wird, welches durch eine elektrische, pneumatische oder manuelle Einrichtung (52) gesteuert wird.

9. Fühler nach einem der Ansprüche 1 bis 7, dadurch gekennzeichnet, dass das pneumatische Steuersignal auf eine Einrichtung (53, 55, 56) einwirkt, welche das pneumatische Signal in ein elektrisches Signal umsetzt.

## Claims

1. Pneumatic pickup for controlling pneumatic cycles, in which a vacuum pump or siphon (2, 3, 4) is supplied at the inlet (5) by a compressed air circuit and connected at the outlet (10) to a leakage nozzle (11) of which the obturation causes a pressure rise in the siphon utilised as a signal for controlling a pneumatic component (16) and the space (4) comprised between the jets (2, 3) of the siphon is connected on the one hand to an outlet orifice (14) transmitting the control signal, characterised in that the space (4) is connected on the other hand to a valve (13b) for venting to the ambient atmosphere which whilst open during the ejection discharge admits atmospheric pressure into the space (4), the outlet orifice (14) and the pipe (15), convey ing the control signal to the pneumatic component (16), preventing the creation of a negative pressure and which is closed during the obturation of the discharge, the supply pressure being stemmed and establishing in the outlet orifice (14), the pipe (15), thus forming the pneumatic pressure signal.

2. Pickup according to claim 1, characterised in that the pickup comprises a member (1) incorporating three connection openings (5, 10, 14) connected, respectively, to the compressed air inlet, to the discharge nozzle (11) and to the outlet pipe (15) transmitting the control signal, the said member incorporating the two jets (2, 3) of the vacuum siphon between which is situated the space (4) which is connected at one side to an orifice in which is installed the valve (13b), and at the other side to the orifice (14) transmitting the control signal.

3. Pickup according to claim 2, characterised in that the member (1) has installed in it an output amplifier for the control signal, comprising a valve (21, 22, 23) having a diaphragm or piston (21) obturating a derivation pipe (18, 21) opening on the one hand at the orifice (5) for inflow of compressed air and on the other hand at the orifice (14) of the control signal.

4. Pickup according to claim 2, characterised in that the member (1) comprises a duct (25) for passage of compressed air and of which one of the extremities is connected to a distributor (8) and of which the other extremity is connected to one of the chambers of a ram (9), the said duct being connected in its central part to the jets (2, 3) of the siphon.

5. Pickup according to claim 2, characterised in that the member (1) is formed by a double banjo union of which the screw (28) is attached to the utilisation device and connected to the compressed air inlet, one of the elements (31) of the banjo containing the vacuum siphon (2, 3, 4) and the valve (13b) for venting to the ambient atmosphere and comprising a compressed air inlet opening, an outlet orifice for the control signal and an orifice connected to the discharge nozzle, the other element (32) being connected to a compressed air inlet and outlet supplying another device.

6. Pickup according to claim 2, characterised in that the member (1) of the pickup has installed on it a valve (40) controlling the aperture of the discharge nozzle (11), the said valve (40) being controlled by a lever (42) articulated at (43) on the member (1) and having at one of its extremities a roller (44) coperat- ing with a movable element (45).

7. Pickup according to claim 2, characterised in that the members (1) of two pickups are integrated in the two extremities of the member (48) of the distributor and the compressed air inlet orifices are connected via a pipe (50) to the compressed air inlet of the distributor (48, 49) the orifices (14) supplying the output signals leading to each extremity of the distributor valve (49).

8. Pickup according to any one of claims 1 to 7, characterised in that the obturation of the orifice of the discharge nozzle (11) is controlled by a valve (51) operated by means of an electrical or pneumatic or manual device (52).

9. Pickup according to any one of claims 1 to 7, characterised in that the pneumatic control signal acts on a device (53, 55, 56) converting the pneumatic signal into an electrical signal.
